# EUROPÄISCHE PATENTSCHRIFT

(11) **EP 1 094 948 B1**
(45) Veröffentlichungstag und Bekanntmachung des Hinweises auf die Patenterteilung: **20.03.2002**
(21) Anmeldenummer: 99960674.2
(22) Anmeldetag: 02.07.1999
(51) Int. Cl.: B41F 1/00

(54) **KURZFARBWERK FÜR ROTATIONS-DRUCKMASCHINEN**
SHORT INKING MECHANISM FOR ROTARY PRESSES
MECANISME D'ENCREUR COURT POUR MACHINES D'IMPRIMERIE ROTATIVES

(30) Priorität: 03.07.1998 DE 19829678
(43) Veröffentlichungstag der Anmeldung: 02.05.2001
(73) Patentinhaber: Koenig & Bauer Aktiengesellschaft, 97080 Würzburg (DE)
(72) Erfinder: BOLZA-SCHÜNEMANN, Hans-Bernhard, D-97074 Würzburg (DE); NERGER, Reinhard, D-01445 Radebeul (DE); PATZELT, Bernd, D-09111 Chemnitz (DE); SCHÄFER, Karl, D-97222 Rimpar (DE); SCHNEIDER, Georg, D-97080 Würzburg (DE)
(74) Vertreter: Schanze, Klaus
(86) Internationale Anmeldenummer: DE9902134
(87) Internationale Veröffentlichungsnummer: WO0002729

(56) Entgegenhaltungen:
- EP-A- 0 115 301
- EP-A- 0 182 326
- EP-A- 0 428 889
- EP-A- 0 695 637
- EP-A- 0 764 524
- DE-A- 4 431 464
- US-A- 5 355 796

## Beschreibung

Die Erfindung betrifft ein Kurzfarbwerk gemäß dem Oberbegriff des Patentanspruches 1 , welches beispielsweise in Dokument US-A-5 355 796 beschrieben wird. Bei sog. Anilox-Kurzfarbwerken in Zeitungs-Rotationsmaschinen für Buchdruck, Flexodruck und Offsetdruck angewendet. Üblicherweise wird einer Kammerrakel, die mit zwei Rakelmessern gegen eine strukturierte Walze z. B. eine Rasterwalze (Aniloxwalze), - im folgenden kurz "Rasterwalze" genannt -, anliegt, mittels einer Pumpe Farbe unter Druck zugeführt. Überlaufende Farbe wird in einer Farbwanne längs unterhalb der Rasterwalze aufgefangen und der Farbpumpe wieder zugeführt.

Die abgerakelte Rasterwalze führt nur in ihren sehr feinen Näpfchen Farbe. Bei Flexodruck färbt sie direkt die weiche Hochdruckplatte ein. Bei Buchdruck mit harten Reliefplatten und bei Offsetdruck (Flachdruck) kann die harte Rasterwalze nicht direkt die harte Druckform z. B. Druckplatte einfärben, sondern über eine dazwischen geschaltete Gummiwalze mit einer Härte von 30° - 50° Shore A, die als Farbauftragwalze dient. Es können auch mehrere Farbauftragwalzen, evtl. auch mit Überreibern, sein.

Diese bekannten Farbwerke zeigen im Zeitungsdruck gute Ergebnisse.

Der Erfindung liegt die Aufgabe zugrunde, ein Kurzfarbwerk mit einer strukturierten Walze z. B. Rasterwalze, Haschurenwalze, zu schaffen.

Die mit der Erfindung erzielbaren Vorteile bestehen insbesondere darin, daß das Kurzfarbwerk mit einer strukturierten Walze, z. B. Rasterwalze, auch für höchste Druckqualitätsansprüche eingesetzt werden. Selbst auf so empfindlichem sog. "gestrichenem" Papier werden hervorragende Einfärbeergebnisse mit einer minimalen Anzahl von Walzen,-z.B. mit nur einer Rasterwalze und nur einer Farbauftragwalze - erzielt.

Der Erfindungsgedanke beruht zunächst auf der Erkenntnis, daß bei jedem Offsetdruckwerk ein biegesteifer Formzylinder in einer ersten Druckzone einen biegesteifen Gummituchzylinder bedruckt.

In einer zweiten Druckzone überträgt der Gummituchzylinder das Druckbild auf das Papier, das bei Rollenrotations-Druckmaschinen über einen biegesteifen zweiten Gummituchzylinder oder bei Bogenrotations-Druckmaschinen über einen biegesteifen Druckzylinder zu- und abgeführt wird.

Die Farbübertragung von der Druckform zum Gummituchzylinder und von dort später zum Papier ist erfindungsgemäß möglich mit relativ harten Gummitüchern von ca. 70° Shore A oder mehr, die mit hoher Umfangskraft mittels Spannvorrichtungen auf den Gummituchzylinder gespannt sind und die gegebenenfalls nachgespannt werden können.

Das erfindungsgemäße Kurzfarbwerk ist biegesteif ausgeführt. Die Farbauftragwalze trägt erfindungsgemäß ein aufgespanntes oder aufgeklebtes handelsübliches Offset-Drucktuch üblicher Dicke, z. B. 1,95 mm, Härte z. B. 72° Shore A dessen Oberfläche geschliffen ist.

Schmitzringe (Laufringe) sind wie schon gesagt jeweils auf beiden Walzenballenenden der in Berührung bringbaren Rasterwalze und der Farbauftragwalze(n) angebracht. Sie halten unter Vorspannung den Achsabstand zwischen Farbauftragwalze und Rasterwalze in Arbeitsstellung im 1/1000stel Millimeter-Bereich konstant, wobei eine angemessene Farbstreifenbreite von z. B. 6 mm zwischen Rasterwalze und Farbauftragwalze durch entsprechende Wahl der Aufzugstärke erreicht wird.

Die Walzenzapfen der Farbauftragwalze(n) liegen in Einfärbestellung zum Formzylinder direkt oder indirekt beidseitig an feineinstellbaren seitengestellfesten Anschlägen an. Über die einstellbaren Anschläge kann der Einfärbe-Streifen wahlweise z. B. auf gleiche Breite über die gesamte mit einem Überzug versehene Länge der Walze, - z.B. auf 8 mm Farbstreifenbreite -, eingestellt werden.

In weiterer Ausbildung der Erfindung können die gummituchbezogenen Farbauftragwalze(n) in Arbeitsstellung aber auch mit ihren Schmitzringen gleichzeitig gegen die Schmitzringe der Rasterwalze und die des Formzylinders gepreßt und in dieser Lage verriegelt werden.

Dazu ist es notwendig - und möglich - die Durchmesser aller am Druckprozeß und Einfärbeprozeß beteiligten Schmitzringe und Außendurchmesser von Gummituchzylindern des Druckwerkes. Formzylinder, gummituchbelegte Farbauftragwalze und Rasterwalze eindeutig festzulegen und auszuführen. Es müssen in Arbeitsstellung - Druck An, Farbe An - sämtliche beteiligten Schmitzringe mit jeweils einer Vorspannung beaufschlagt - d. h. aneinander gepreßt werden -, die größer ist als die jeweilige Druckspannung mit der die Zylinder aneinander gepreßt sind. Und die Druckstreifenbreiten, d. h. Eindringtiefe der Druckform in das Gummituch vom Gummituchzylinder und in das Gummituch der Farbauftragwalze sowie der Rasterwalze in das Gummituch der Farbauftragwalze, müssen bei vorgegebener Aufzugdicke durch entsprechende Bemessung der metallischen Außendurchmesser erreicht werden.

Die Erfindung gestattet es auch Farbauftragwalzen einzusetzen, die nicht ständig fest am Formzylinder bzw. Formzylinder-Schmitzring anliegen, sondern taktweise an sie an- und abgestellt werden. Dieses ist z. B. dann erforderlich, wenn auf sog. Doppelumfang-Formzylindern zwei verschiedene Druckformen für zwei verschiedene Farben hintereinander liegen. Die Schmitzringe von Raster- und Farbauftragwalze sorgen dafür, daß deren Achsabstand konstant bleibt - gleichgültig, ob die Farbauftragwalze starke Reaktionskräfte vom Druckformeinfärben empfängt oder nicht. Diese Reaktionskräfte treten bei Formzylinder mit Einfachumfang auch jeweils im Zylinderkanal auf. Diese Reaktionskräfte können durch die erfindungsgemäße Anordnung der Schmitzringe an den Walzen des Farbwerks praktisch unschädlich gemacht werden. Dies ist für Qualitätsdruck bei Anwendung von Rasterwalzen mit Einfärbung der Farbauftragwalze(n) von großem Vorteil. Es können bei Farbwerken mit Rasterwalzen Gummituchbeläge auf der(n) Farbauftragwalze(n) verwendet werden, die entgegen dem Stand der Technik hart sind, ohne daß das Kurzfarbwerk empfindlich auf Kanalschläge - verursacht z. B. durch die Kanäle des Formzylinders - mit sog. "Zylinderkanalstreifen" reagiert. Deshalb sollte die Rasterwalze möglichst senkrecht zur Zentrale von Farbauftragwalze und Formzylinder liegen.

Je mehr von der senkrechten Lage abgewichen werden muß, umso nötiger wird es, den exakten Achsabstand von Rasterwalze und Farbauftragwalze durch vorgespannte Schmitzringe konstant zu halten.

Das Farbwerk ist besonders vorteilhaft anwendbar für den rotativen Flachdruck (Offsetdruck unter Verwendung von und ohne Feucht- oder Trennmittel).

Die "strukturierte Walze" hat z. B. einen Keramikmantel in den Näpfchen oder Haschuren eingearbeitet sind. Die Näpfchen können eine oleophile Einlage oder einen Grund aus z. B. Kupfer oder Polyamid (Rilsan R) aufweisen.

## Patentansprüche

1. Kurzfarbwerk für Flachdruck-Rotationsdruckmaschinen, bestehend aus Walze mit strukturierter Mantelfläche (z. B. Rasterwalze), Farbkasten, Rakelvorrichtung und einer Farbauftragwalze mit gummielastischem Mantel, **dadurch gekennzeichnet, daß** sowohl die Walze mit strukturierter Mantelfläche wie auch die Farbauftragwalze neben jeweils ihren beiden Ballenenden Schmitzringe aufweisen, daß jeweils die Schmitzringe der Walze mit der strukturierten Mantelfläche mit dem ihnen zugeordneten Schmitzring der Farbauftragwalze unter Vorspannung bringbar sind und bei Betrieb aufeinander abrollen.

2. Kurzfarbwerk nach Anspruch 1, **dadurch gekennzeichnet, daß** die Schmitzringe fest sind.

3. Kurzfarbwerk nach Anspruch 1, **dadurch gekennzeichnet, daß** die Schmitznnge rotierbar angeordnet sind.

4. Kurzfarbwerk nach Anspruch 1, **dadurch gekennzeichnet, daß** die Farbauftragwalze auf ihrem Walzenballen ein Offset-Gummituch aufweist.

5. Kurzfarbwerk nach Anspruch 4, **dadurch gekennzeichnet, daß** das Drucktuch aufgeklebt ist.

6. Kurzfarbwerk nach Anspruch 1, 4, 5, **dadurch gekennzeichnet, daß** die Farbauftragwalze mit einer Festhalte- und Spannvorrichtung für das Offset-Gummituch versehen ist.

7. Kurzfarbwerk nach Anspruch 1, 4 bis 6, **dadurch gekennzeichnet, daß** die Farbauftragwalze einen endlosen elastischen Bezug aufweist, dessen Eigenschaften einem üblichen kompressiblen Offset-Gummituch von 72° Shore A entsprechen.

8. Kurzfarbwerk nach Anspruch 1, **dadurch gekennzeichnet, daß** die Farbauftragwaizen-Mantelfläche eine Mehrzahl von Dauermagneten und einen Schlitzverschluß aufweist zur Aufnahme eines abgewinkelten Endes eines ferromagnetischen dünnen Bleches.

9. Kurzfarbwerk nach Anspruch 8, **dadurch gekennzeichnet, daß** auf das Blech ein Offset-Gummituch aufvulkanisiert ist.

10. Kurzfarbwerk nach Anspruch 1, 4 bis 9, **dadurch gekennzeichnet, daß** die Farbauftragwalze den gleichen Durchmesser wie der Formzylinder hat.

11. Kurzfarbwerk nach Anspruch 1, 4 bis 10, **dadurch gekennzeichnet, daß** die Farbauftragwalze den halben Durchmesser wie der Formzylinder hat.

12. Kurzfarbwerk nach Anspruch 1 und 11, **dadurch gekennzeichnet, daß** die an den Formzylinder angestellte Farbauftragwalze eines ersten Farbwerkes während ihrer ersten Umdrehung an doppeltgroße Zylinder angestellt und während ihrer zweiten Umdrehung geringfügig vom Formzylinder abhebbar angeordnet ist.

13. Kurzfarbwerk nach Anspruch 1, 4 bis 12, **dadurch gekennzeichnet, daß** die Abstellbewegung der Farbauftragwalze vom Formzylinder nach ihrer ersten Umdrehung derart ausgelegt ist, daß sich Abstandsänderungen zwischen strukturierter Walze und Farbauftragwalze nur im 1/1000stel Millimeter-Bereich auftreten und die Vorspannung ihrer Schmitzringberührung erhalten bleibt.

14. Kurzfarbwerk nach Anspruch 1, 4 bis 13, **dadurch gekennzeichnet, daß** ein zweites Kurzfarbwerk vorgesehen ist, das einen zweiten Formzylinderumfang mittels getakteter Farbauftragwalze eingefärbt und beide Farbwerke Druckfarbe mit gleichem oder unterschiedlichem Farbton verwenden.

15. Kurzfarbwerk nach Anspruch 1, 4 bis 14, **dadurch gekennzeichnet, daß** die Farbauftragwalze ein Drittel Durchmesser des Formzylinders hat.

16. Kurzfarbwerk nach Anspruch 1, 4 bis 15, **dadurch gekennzeichnet, daß** die Farbauftragwalze während ihrer ersten Umdrehung etwa ein Drittel Formzylinderumfang einfärbt und während der zweiten und dritten Umdrehung jeweils vom Formzylinder abgehoben wird.

17. Kurzfarbwerk nach Anspruch 1, 4 bis 16, **dadurch gekennzeichnet, daß** drei Farbwerke mit getakteten Farbauftragwalzen vorhanden sind, von denen jedes etwa ein Drittel des Umfangs des Formzylinders mit Druckfarbe gleichem oder unterschiedlichem Farbtons einfärbt.

18. Kurzfarbwerk nach Anspruch 1, 4 bis 17, **dadurch gekennzeichnet, daß** einem Formzylinder vier Farbwerke mit getakteten Farbauftragwalzen von je einen Viertel Formzylinderumfanges zugeordnet sind, die den Formzylinderumfang mit Druckfarbe von vier gleichem oder unterschiedlichem Farbton einfärben.

19. Kurzfarbwerk nach Anspruch 1, 4 bis 18, **dadurch gekennzeichnet, daß** die Farbauftragwalzen Schmitzringe in Betriebsstellung immer unter Vorspannung gegen die Rasterwalzen-Schmitzringe laufen und in Farbabstellung immer mit einem kleinen Spaltabstand zueinander laufen oder still stehen.

20. Kurzfarbwerk nach Anspruch 1 und 18, **dadurch gekennzeichnet, daß** beim Einfärben der Druckform die (Farbauftragwalzen-)Schmitzringe auch gegen die Schmitzringe des Formzylinders gepreßt sind und die Farbstreifenbreite der Farbauftragwalze zur Druckform durch wählbare Dicke des Aufzuges der Farbauftragwalze festlegbar ist.

21. Kurzfarbwerk nach Anspruch 1 und 20, **dadurch gekennzeichnet, daß** sich die Schmitzringe von Formzylinder und Farbauftragwalze beim Einfärben der Druckform außer Berührung bringbar sind und eine Farbstreifenbreite der Farbauftragwalze auf die Druckform durch wählbare Dicke des Aufzuges der Farbauftragwalze festlegbar ist.

22. Kurzfarbwerk nach Anspruch 1, 4 bis 20, **dadurch gekennzeichnet, daß** seitengestellfeste feinjustierbare Anschläge zur Begrenzung der Farbauftragwalzenbewegung vorgesehen sind.

## Claims

1. Short inking mechanism for flatbed/rotary printing machines, consisting of a roller with a structured circumferential surface (for example, a grid roller), ink fountains, doctor blade device and inking roller with a rubber-elastic circumference, **characterised in that** not only the roller with a structured circumferential surface, but also the inking roller has bearer rings near each of the two circumferential surface ends thereof and that in each instance the bearer rings of the roller with the structured circumferential surface can be brought under bias against the bearer rings associated therewith of the inking roller and roll against one another in operation.

2. Short inking mechanism according to claim 1, **characterised in that** the rings are fixed.

3. Short inking mechanism according to claim 1, **characterised in that** the rings are arranged to be rotatable.

4. Short inking mechanism according to claim 1, **characterised in that** the inking roller has an offset rubber blanket on the roller circumferential surface thereof.

5. Short inking mechanism according to claim 4, **characterised in that** the printing blanket is glued on.

6. Short inking mechanism according to claim 1, 4, 5, **characterised in that** the inking roller is provided with a fixing and tensioning device for the offset rubber blanket.

7. Short inking mechanism according to claim 1, 4 to 6, **characterised in that** the inking roller has an endless elastic covering, the properties of which correspond with a usual compressible rubber blanket of 72° Shore A.

8. Short inking mechanism according to claim 1, **characterised in that** the inking roller circumferential surface has a plurality of permanent magnets and a slot closure for receiving an angled end of a thin ferromagnetic plate.

9. Short inking mechanism according to claim 8, **characterised in that** an offset rubber blanket is vulcanised onto the plate.

10. Short inking mechanism according to claim 1, 4 to 9, **characterised in that** the inking roller has the same diameter as the forme cylinder.

11. Short inking mechanism according to claim 1, 4 to 10, **characterised in that** the inking roller has half the diameter of the forme cylinder.

12. Short inking mechanism according to claim 1 and 11, **characterised in that** the inking roller, which is placed against the forme cylinder, of a first inking mechanism is placed against a cylinder of twice the size during its first revolution and is arranged to be slightly lifted off the forme cylinder during its second revolution.

13. Short inking mechanism according to claim 1, 4 to 12, **characterised in that** the movement of the inking roller away from the forme cylinder is so designed that, after its first revolution, spacing changes between structured roller and inking roller arise only in the 1/1000 millimetre range and the bias of its bearer ring contact is maintained.

14. Short inking mechanism according to claim 1, 4 to 13, **characterised in that** a second short inking mechanism is provided, which inks up a second forme cylinder circumference by means of a timed inking roller and the two inking mechanisms use printing inks with the same or different colour tone.

15. Short inking mechanism according to claim 1, 4 to 14, **characterised in that** the inking roller has a third of the diameter of the forme cylinder.

16. Short inking mechanism according to claim 1, 4 to 15, **characterised in that** the inking roller during its first revolution inks up about a third of the forme cylinder circumference and during the second and third revolutions is lifted off the forme cylinder each time.

17. Short inking mechanism according to claim 1, 4 to 16; **characterised in that** three inking mechanisms with timed inking rollers are present, each of which inks up about a third of the circumference of the forme cylinder with printing ink of the same or different colour tone.

18. Short inking mechanism according to claim 1, 4 to 17, **characterised in that** four inking mechanisms with timed inking rollers each of a quarter of the forme cylinder circumference are associated with a forme cylinder and the rollers ink up the forme cylinder circumference with printing ink of four identical or different colour tones.

19. Short inking mechanism according to claim 1, 4 to 18, **characterised in that** the inking roller bearer rings in operational setting always run in bias against the grid roller bearer rings and in inking disconnection always run at a small gap spacing relative to one another or are stationary.

20. Short inking mechanism according to claim 1 and 18, **characterised in that** during inking up of the printing forme the (inking roller) bearer rings are also pressed against the bearer rings of the forme cylinder and the ink stripe width of the inking roller relative to the printing forme is fixable by a selectable thickness of the take-up of the inking roller.

21. Short inking mechanism according to claim 1 and 20, **characterised in that** the bearer rings of forme cylinder and inking roller can be brought out of contact during inking up of the printing forme and an inking stripe width of the inking roller on the printing forme is fixable by a selectable thickness of the take-up of the inking roller.

22. Short inking mechanism according to claim 1, 4 to 20, **characterised in that** finely adjustable abutments, which are fixed relative to the frame, for limitation of the inking roller movement are provided.

## Revendications

1. Dispositif encreur court pour des rotatives d'impression à plat, composé d'un cylindre dont la surface enveloppe est structurée (par exemple un cylindre trameur), d'un encrier et d'un dispositif à racle ainsi que d'un cylindre applicateur d'encre avec une enveloppe ayant l'élasticité du caoutchouc,
**caractérisé en ce qu'**
à la fois le cylindre à surface enveloppe structurée et le cylindre encreur présentent à côté des deux extrémités de leur corps, des bagues de cylindre et
les bagues du cylindre à surface enveloppe structurée peuvent être mises en précontrainte contre les bagues du cylindre applicateur d'encre et rouler l'une sur l'autre pendant le fonctionnement

2. Dispositifs selon la revendication 1,
**caractérisé en ce que**
les bagues de cylindres sont fixes.

3. Dispositif selon la revendication 1,
**caractérisé en ce que**
les bagues de cylindres sont rotatives.

4. Dispositif selon la revendication 1,
**caractérisé en ce que**
le cylindre applicateur d'encre présente un blanchet en caoutchouc, enroulé sur le corps du cylindre.

5. Dispositif selon la revendication 4,
**caractérisé en ce que**
le blanchet est collé.

6. Dispositif selon l'une quelconque des revendications 1, 4 et 5,
**caractérisé en ce que**
le cylindre encreur est muni d'un dispositif de fixation et de serrage du blanchet en caoutchouc.

7. Dispositif selon l'une quelconque des revendications 1, 4 à 6,
**caractérisé en ce que**
le cylindre encreur présente un revêtement élastique sans fin dont les propriétés correspondent à une toile offset - caoutchouc - habituelle, susceptible d'être comprimée et ayant une dureté de 72°shore A.

8. Dispositif selon la revendication 1,
**caractérisé en ce que**
la surface enveloppe du cylindre encreur comporte plusieurs aimants permanents et une fermeture de fente pour recevoir l'extrémité recourbée d'une mince tôle ferromagnétique.

9. Dispositif selon la revendication 8,
**caractérisé en ce qu'**
un blanchet en caoutchouc est vulcanisé sur la tôle.

10. Dispositif selon l'une des revendications 1, 4 à 9,
**caractérisé en ce que**
le cylindre encreur a le même diamètre que le cylindre porte-plaque.

11. Dispositif selon l'une des revendications 1, 4 à 9,
**caractérisé en ce que**
le cylindre encreur a un diamètre moitié du cylindre porte-plaque.

12. Dispositif selon les revendications 1 et 11,
**caractérisé en ce que**
le cylindre encreur appliqué contre le cylindre porte-plaque, dans un premier dispositif encreur, est appliqué pendant sa première rotation contre un cylindre de dimension double et pendant sa seconde rotation, il est légèrement dégagé du cylindre porte-plaque.

13. Dispositif selon les revendications 1, 4 à 12,
**caractérisé en ce que**
le mouvement du dégagement du cylindre encreur par rapport au cylindre porte-plaque après sa première rotation, est conçu pour que la variation de distance entre le cylindre structuré et le cylindre encreur ne peut se produire que dans la plage de 1/1000 de millimètre et la précontrainte du contact des bagues de cylindre reste maintenue.

14. Dispositif selon l'une des revendications 1, 4 à 13,
**caractérisé par**
un second dispositif encreur qui applique de l'encre à la périphérie d'un second cylindre porte-plaque à l'aide d'un cylindre encreur cadencé et les deux dispositifs encreurs utilisent des encres de même teinte ou de teintes différentes.

15. Dispositif selon l'une des revendications 1, 4 à 14,
**caractérisé en ce que**
le cylindre encreur a un diamètre égal au tiers de celui du cylindre porte-plaque.

16. Dispositif selon l'une des revendications 1, 4 à 15,
**caractérisé en ce que**
le cylindre encreur applique de l'encre sensiblement sur un tiers de la périphérie du cylindre porte-plaque pendant sa première rotation, alors que pendant la seconde et la troisième rotations, il est chaque fois soulevé par rapport au cylindre porte-plaque.

17. Dispositif selon l'une des revendications 1, 4 à 16,
**caractérisé en ce qu'**
il comporte trois dispositifs encreurs avec des cylindres encreurs cadencés, parmi lesquels chacun applique une encre de teinte identique ou différente sensiblement sur un tiers de la périphérie du cylindre porte-plaque.

18. Dispositif selon l'une des revendications 1, 4 à 17,
**caractérisé par**
un cylindre porte-plaque associé à quatre dispositifs encreurs avec des cylindres encreurs cadencés dont chacun est associé à un quart de la périphérie du cylindre porte-plaque, ces cylindres encreurs appliquant de l'encre de quatre teintes identiques ou différentes à la périphérie du cylindre porte-plaque.

19. Dispositif selon l'une des revendications 1, 4 à 18,
**caractérisé en ce que**
les cylindres encreurs ont des bagues de cylindre qui, en position de fonctionnement, tournent avec précontrainte contre les bagues du cylindre trameur et, en position d'arrêt d'encrage, ils sont à l'arrêt ou tournent l'un par rapport à l'autre en laissant un petit intervalle.

20. Dispositif selon les revendications 1 et 18,
**caractérisé en ce que**
lors de l'application de l'encre sur la forme d'impression, les bagues du cylindre encreur sont également pressées contre les bagues du cylindre porte-plaque et la largeur de la bande d'encrage du cylindre encreur par rapport à la forme d'impression est fixée par l'épaisseur choisie du revêtement du cylindre encreur.

21. Dispositif selon les revendications 1 et 20,
**caractérisé en ce que**
les bagues du cylindre porte-plaque et du cylindre encreur sont mises hors contact lors de l'encrage de la forme d'impression et on fixe une largeur de la bande d'encre du cylindre encreur sur la forme d'impression par l'épaisseur choisie du revêtement du cylindre encreur.

22. Dispositif selon les revendications 1, 4 à 20,
**caractérisé par**
des butées fixées sur le châssis latéral et permettant un ajustage fin pour limiter le mouvement du cylindre encreur.
